# EUROPÄISCHE PATENTANMELDUNG

(11) **EP 1 002 894 A1**
(43) Veröffentlichungstag der Anmeldung: **24.05.2000**
(21) Anmeldenummer: 98121881.1
(22) Anmeldetag: 18.11.1998
(51) Int. Cl.: D06F 83/00

(54) **Bügeltisch**

(71) Anmelder: LEIFHEIT Aktiengesellschaft, D-56377 Nassau (DE)
(72) Erfinder: Gross, Christian, 57250 Netphen (DE)

(57) **Zusammenfassung**

Bügeltisch 1, 2 mit einem textilen Bügeltischbezug 7 sowie einer darunter liegenden Polsterung, wobei zwischen dem Bügeltischbezug 7 und der Polsterung 5 eine Dampfbremse 6 vorgesehen ist.

## Beschreibung

Die Erfindung bezieht sich auf einen Bügeltisch mit einem textilen Bügeltischbezug oder Bügeltischpolsterung gemäß dem Oberbegriff des Anspruchs 1.

Das Bügeln der Wäsche mit einem heißen Bügeleisen auf einem gepolsterten Tisch ist eine uralte Arbeitsmethode. Sie gilt mit zu den unangenehmsten Hausarbeiten, da sie größtenteils im Stehen verrichtet wird und die Handhabung des Bügeleisens nach wie vor anstrengend ist. Um hier Abhilfe zu schaffen, wurden sowohl auf der Bügeleisenseite als auch bei den Bügeltischen bereits große Anstrengungen unternommen. So sind die Bügeleisen zwischenzeitlich wesentlich leichter gebaut und mit Dampferzeugem ausgestattet, um den notwendigen Bügeldruck auf das zu bügelnde Gut zu senken. Um das Gleitverhalten der Bügeleisen zu verbessern, wurden diese mit den unterschiedlichsten Laufflächen ausgestattet. Schließlich wurde durch die EP 0 378 229 A 1 ein Bügeltischbezug mit Gleitverbesserungen für das Bügeleisen bekannt, bei dem eine Teilfläche mit einem Silikon-elastomer beschichtet ist, von der die Bügeleisensohle beim Darüberschieben Partikel aufnimmt und so das Gleitverhalten verbessert wird. Nachteilig an diesem Bügeltischbezug ist, daß die Gleitbeschichtung natürlich nur einen begrenzten Zeitraum bis zur Abnutzung wirksam ist, daß der Bügeltischbezug nicht gewaschen werden darf und schließlich die Ungewißheit ob bei nicht ganz sachgerechter Benutzung schädliche Ausdunstungen möglich sind. So heißt es in der Bedienungsanleitung eines Anbieters, daß der Bügeltischbezug vor dem ersten Gebrauch mit einem heißen Bügeleisen ca. 2 bis 3 Minuten trocken abzubügeln ist und während dessen der Raum gut gelüftet werden muß.

Aufgabe der Erfindung ist es, einen Bügeltisch mit einem textilen Bügeltischbezug mit einer Gleitverbesserung für das Bügeleisen zu schaffen, dessen Gleitverbesserungseffekt über die Lebensdauer des Bügeltischbezuges konstant bleibt, der normal gepflegt, d.h. gewaschen werden kann und bei dem auf jegliche Beschichtungen mit Kunststoffen verzichtet wird, von denen eventuell bei zu starker Erhitzung Dämpfe freiwerden könnten.

Diese Aufgabe wird in überraschender Weise mit dem kennzeichnenden Merkmal des Patentanspruchs 1 gelöst. Der Aufbau der derzeitigen Bügeltische ist geprägt von einer Streckmetall- oder Lochplatte, auf der eine Polsterung aufliegt, die wiederum vom eigentlichen Bügeltischbezug überspannt wird. Dabei wurde dieser Aufbau in der Werbung immer damit begründet, daß durch diese Art des Aufbaus die beim Bügeln entstehenden Feuchtigkeit, sei es bedingt durch das Dampfbügeleisen oder auch durch die Restfeuchtigkeit in der Wäsche, nach Unten entweichen kann. Diese Argumentation wurde, wie es scheint, immer wieder ungeprüft übernommen. Neue Entwicklungen auf dem Bügeleisensektor, wie auch in den zu bügelnden Textilien, führten nun zu der Erkenntnis, daß die Problematik des Durchfeuchtens und die Notwenigkeit des Abzuges der Feuchtigkeit nach Unten nicht mehr gegeben ist. Es hat sich nun gezeigt, daß gerade das bewußte Behindern des Dampfdurchganges nach Unten zu einem Aufbau eines Dampfpolsters bzw. Warmluftpolsters führt, das das Gleitverhalten des Bügeleisens signifikant steigert. Es wird damit eine Verbesserung des Gleiteffektes erzielt, wie sie bislang nur von aufwendigen Bügeltischkonstruktionen mit mechanischer Lufteinblasung durch die Bügelfläche, allerdings ohne deren negativen Auswirkung des starken Abkühlens des Bügelgutes, erreicht wurde. Es entsteht der von einem Luftkissenboot bekannte Effekt.

Konstruktive Weiterentwicklungen bzw. Ausführungen der Dampfbremse sind den weiteren Unteransprüchen zu entnehmen.

Anhand der Zeichnungen wird die Erfindung schematisch erläutert. Es zeigen:
- Figur 1: eine Gesamtansicht eines Bügeltisches und
- Figur 2: einen Schnitt gemäß der Linie II - II nach Figur 1.

Ein klappbares Fußgestell 1 trägt eine Bügeltischplatte 2, die aus einem Vierkantrohrrahmen 3 mit dazwischen liegendem Streckmetall 4 besteht. Auf dem Streckmetall 4 ist eine Polsterung 5 in Form eines Schaumstoffes oder Filzes aufgelegt. Die Polsterung 5 wird von einer Dampfbremse 6, über der der eigentliche Bügeltischbezug 7 liegt, abgedeckt.

Beim Bügeln mit dem Bügeleisen 8 dringt der heiße Dampf bzw. die Warmluft 9 durch den Bügeltischbezug 7 und wird je nach Ausbildung der Dampfbremse 6 von dieser total oder zum Großteil reflektiert. Dadurch entsteht zwischen der Dampfbremse 6 und dem Bügeltischbezug 7 ein Warmluft- und/oder Dampfpolster 10. Dabei kann die Wirksamkeit des Dampfpolsters 10 durch eine gute Wärmeisolation der Polsterung 5, eine geringe Dampfdurchlässigkeit der Dampfbremse 6 - und somit eine gute Dampfreflektion, und die Ausführung des Bügeltischbezuges 7 in einem dichten Baumwollgewebe, gegebenenfalls mit zusätzlicher Reflektionseigenschaft, gesteigert werden.

## Patentansprüche

1. Bügeltisch mit einem textilen Bügeltischbezug oder Bügeltischpolsterung mit Gleitverbesserung für das Bügeleisen sowie einer darunter liegenden Polsterung, dadurch gekennzeichnet, daß zwischen dem Bügeltischbezug (7) und der Polsterung (5) eine Dampfbremse zum Aufbau eines Warmluft- und/oder Dampfpolsters (6) vorgesehen ist.

2. Bügeltisch nach Anspruch 1, dadurch gekennzeichnet, daß die Dampfbremse (6) aus einer permeablen Membran besteht.

3. Bügeltisch nach Anspruch 1, dadurch gekennzeichnet, daß die Dampfbremse (6) aus einer Folie besteht.

4. Bügeltisch nach Anspruch 2 oder 3, dadurch gekennzeichnet, daß die Dampfbremse (6) auf die Polsterung (5) aufkaschiert ist.

5. Bügeltisch nach Anspruch 2 oder 3, dadurch gekennzeichnet, daß die Dampfbremse (6) auf die Unterseite des Bügeltischbezuges (7) aufkaschiert ist.

6. Bügeltisch nach Anspruch 2 oder 3, dadurch gekennzeichnet, daß die Dampfbremse (6) zwischen Bügeltischbezug (7) und Polsterung (5) eingelegt ist.

7. Bügeltisch nach einem der Ansprüche 1 bis 6, dadurch gekennzeichnet, daß der Bügeltischbezug (7) mit einer hitzereflektierenden Schicht versehen ist.
